# EUROPÄISCHE PATENTSCHRIFT

(11) **EP 0 065 088 B1**
(45) Veröffentlichungstag und Bekanntmachung des Hinweises auf die Patenterteilung: **30.10.1985**
(21) Anmeldenummer: 82102165.6
(22) Anmeldetag: 17.03.1982
(51) Int. Cl.: F25D 17/04, F25D 23/02

(54) **Temperaturgesteuerter Kühl- oder Tiefkühlraum mit einem Rauminhalt von 50.000m3 und mehr mit einer Vorrichtung zum Ausgleich von Druckunterschieden**
Temperature-controlled refrigeration and deepfreeze area with a volume of 50 000m3 and above with a device for equalising pressure differences
Chambre froide ou enceinte de congélation à température réglée, d'une capacité de 50 000m3 et plus, munie d'un dispositif pour égaliser les différences de pression

(30) Priorität: 11.05.1981 DE 3118600
(43) Veröffentlichungstag der Anmeldung: 24.11.1982
(73) Patentinhaber: G + H MONTAGE GmbH, D-67059 Ludwigshafen (DE)
(72) Erfinder: Leyendecker, Kuno, D-6730 Neustadt (DE); Moreth, Alfred, D-6702 Bad Dürkheim (DE)
(74) Vertreter: Betzler, Eduard, Dipl.-Phys.

## Beschreibung

Die Erfindung betrifft einen temperaturgesteuerten Kühl- oder Tiefkühlraum mit einem Rauminhalt von 50 000 m³ und mehr, bei dem die mit Ventilatoren versehenen Verdampfer des Kühlaggregates in vorgegebenen Zeitabschnitten unter Abschalten der Ventilatoren abgetaut werden.

Für Kühlkammern, bei denen eine beim Abtauvorgang erfolgende Drucksteigerung dazu führen kann, daß sich die Türe zur Kammer selbständig öffnet, bzw. die Kammerwände stark und in ungünstiger Weise belastet werden, ist es aus der DE-PS 22 56 920 bereits bekannt, in eine Öffnung der Kammerwandung einen an der Wandung zu befestigenden Rahmen einzusetzen, dem ein weiteres, aus einem nachgiebig oder verschiebbar in dem Rahmen angeordnetes, einen Sitz bildendes Rahmenteil sowie ein Verschiußteii zugeordnet sind, welches bezüglich des Rahmenteiles beweglich angeordnet ist und entweder mit dem Sitz, dem durch das Rahmenteil des benachbarten Teiles begrenzten Sitz oder dem durch den Rahmen begrenzten Sitz zusammenwirkt.

Es handelt sich hier um eine gegen die Wirkung einer Feder zugehaltene Klappe, die sich bei einem entsprechenden Druckanstieg im Inneren der Kammer öffnen soll. Ein unzulässig hoher Luftaustausch soll durch Hintereinanderschaltung mehrerer solcher Verschlußteile verhindert werden, wodurch gewissermaßen eine Labyrinthdichtung im Bereich der Ausgleichsvorrichtung entsteht.

Bei Kühl- oder Tiefkühlräumen mit einem Rauminhalt von 50 000 m³ und mehr, beispielsweise 70 000 bis 80 000 m³ ist das Problem akut, daß beim Wiederanfahren der Ventilatoren nach dem Abtauvorgang durch die dabei entstehenden Druckschwankungen die eingehängten wärmegedämmten Decken und deren Aufhängung dauernd auf Biegung und Zugwechsel beansprucht werden, wodurch die entsprechenden Befestigungselemente durch Materialermüdungserscheinungen zerstört werden und es nicht nur zur Überlastung, sondern sogar zum Einsturz der Konstruktion kommen kann.

Hier will die Erfindung Abhilfe schaffen und schlägt eine Lösung des Problems bei Kühl- oder Tiefkühlräumen mit einem Rauminhalt über 50000 m³, beispielsweise von 70000 bis 80 000 m³, den Druckausgleich beim Wiederanfahren der Ventilatoren sicherzustellen, vor.

Der erfindungsgemäße Kühl- oder Tiefkühlraum ist durch die im Anspruch angegebenen Merkmale gekennzeichnet.

Durch die Erfindung wird in den kritischen Zeitabschnitten, d. h. in der Zeit, bevor die Ventilatoren der Verdampfer nach dem Abtauen wieder anlaufen, eine völlig freie Verbindung zwischen Kühl- bzw. Tiefkühlraum und der ihn umgebenden Atmosphäre hergestellt und damit jede Druckschwankung im Inneren des Kühl- oder Tiefkühlraumes absolut verhindert, so daß Beanspruchungen der Wandungen und insbesondere der Deckenkonstruktion nicht mehr auftreten können. Durch das Vorhandensein eines elektromechanischen Öffnungs- und Schließantriebes, können die Abmessungen der klappenartigen Türe so optimal gewählt werden, daß sie sich für die gewünschten Zwecke auch bei vergleichsweise großen Rauminhalten tadellos eignet.

Um ein Anfrieren der klappenartigen Türe an der Wandungsöffnung zu verhindern, ist in diese vorzugsweise ein beheizbarer Rahmen eingesetzt.

Um einen unzulässigen Warmlufteinfall oder Kaltluftaustritt vor bzw. nach erfolgtem Druckausgleich zu vermeiden, kann in weiterer Ausbildung der Erfindung vor der Öffnung ein Streifen- oder Pendelvorhang vorgesehen sein.

Die Zeichnung zeigt in
Figur 1 eine Draufsicht auf die Wandung eines Kühl- oder Tiefkühlraumes mit der eingesetzten klappenartigen Druckausgleichstür ;
Figur 2 einen Schnitt längs der Linie II-II der Fig. 1 und in
Figur 3 einen Schnitt längs der Linie III-III der Fig.1.

Die in Fig. 1 wiedergegebene Vorrichtung verschließt einen Kühl- oder Tiefkühlraum 3, dessen Begrenzungswand 1 eine Öffnung 2 aufweist, deren Abmessungen schematisch durch die gestrichelte Linie in Fig. 1 und voll in den anderen Figuren angedeutet ist. In dieser Öffnung sitzt, wie man insbesondere aus den Fig. 2 und 3 erkennt, ein Rahmen, der aus einem inneren Teil 4 mit eingesetzter Wärmedämmung 5 und einem äußeren Teil 6 besteht, der auch in Fig. 1 erkennbar ist. Auf dem Rahmenteil 6 sitzen zwei Scharnierteile 7 zur Aufnahme eines Gegenscharnieres 8 an einer klappenartigen, wärmegedämmten Tür 9, die mittels eines Magnetverschlusses 10 zugehalten wird. Auf dem Rahmenteil 6 ist ferner eine umlaufende Heizung 11 vorgesehen, die verhindert, daß die klappenartige Türe 9 auf dem Rahmenteil 11 festfrieren kann. Am Rahmenteil 6 ist über ein Gelenk 12 eine Stange 13 schwenkbar montiert, die über ein Gelenk 14 mit einem Kurbelarm 15 in Verbindung steht, der von einem auf der Tür 9 sitzenden Motor 16 antreibbar ist. Aus Fig. 2 erkennt man, daß es mit Hilfe des Kurbeltriebes durch Antrieb von Seiten des Motors 16 möglich ist, zu einem vorgewählten Zeitpunkt die Türe 9 in den gestrichelt gezeichneten Öffnungszustand 9' zu bewegen, so daß die ganze freie-Öffnung 2 für den Druckausgleich zwischen Außenatmosphäre und Innerem des Kühl- oder Tiefkühlraumes 3 zur Verfügung steht. Vorsorglich können, wie es in Fig. 2 bei 17 angedeutet ist, entsprechende Abschirmvorrichtungen, wie ein Streifen- oder Pendelvorhang vorgesehen sein, der einen zu hohen Warmlufteintritt bzw. Kaltluftaustritt nach erfolgtem Druckausgleich verhindert.

## Patentansprüche

1. Temperaturgesteuerter Kühl- oder Tiefkühlraum mit einem Rauminhalt von 50 000 m³ und mehr, bei dem die mit Ventilatoren versehenen Verdampfer des Kühlaggregates in vorgegebenen Zeitabständen unter Abschalten der Ventilatoren abgetaut werden, gekennzeichnet durch eine in der Begrenzungswand (1) des Kühl- oder Tiefkühlraumes (3) vorgesehene freie Öffnung (2), die durch eine schwenkbare, wärmegedämmte, klappenartige Tür (9) verschlossen und mit einem elektromechanischen Antrieb (12 bis 16) versehen ist, der mit der Steuerung des Abtauvorganges derart gekoppelt ist, daß sich die Türe (9) am Ende des Abtauvorganges, bevor die Ventilatoren der Verdampfer wieder anlaufen, automatisch öffnet und nach vorgegebener Zeit wieder automatisch schließt.

2. Kühl- oder Tiefkühlraum nach Anspruch 1, dadurch gekennzeichnet, daß die Öffnung (2) von einem beheizbaren Rahmen (6) eingefaßt ist.

3. Kühl- oder Tiefkühlraum nach Anspruch 1 oder 2, dadurch gekennzeichnet, daß die Tür (9) im geschlossenen Zustand durch einen elektromagnetischen, steuerbaren Riegel (11) verschlossen ist.

4. Kühl- oder Tiefkühlraum nach einem oder mehreren der vorhergehenden Ansprüche, dadurch gekennzeichnet, daß vor der von der Tür (9) verschlossenen Öffnung (2) ein Streifen- oder Pendelvorhang (17) vorgesehen ist.

## Claims

1. A temperature-controlled cooling or deep-freezing chamber having a volume of 50,000 m³ or more, in which the evaporators, provided with ventilators, of the cooling aggregate are defrosted at predetermined time intervals,.the ventilators being switched off, characterized by a free opening (2) provided in the limiting wall (1) of the cooling or deep-freezing chamber (3), said opening being closed by a swinging, thermally insulated, flap-like door (9) and provided with an electromechanical drive means (12 to 16) which is coupled with the control means of the defrosting process in such a way that the door (9) automatically opens at the end of the defrosting process before the ventilators of the evaporators start running again, and automatically closes again after a predetermined time period.

2. The cooling or deep-freezing chamber according to claim 1, characterized in that the opening (2) is bordered by a heatable frame (6).

3. The cooling or deep-freezing chamber according to claim 1 or 2, characterized in that the door (9) is locked in a closed state by an electromagnetic, controllable bolt (11).

4. The cooling or deep-freezing chamber according to one or more of the above claims, characterized in that a strip- or swinging curtain (17) is provided in front of the opening (2) closed by the door (9).

## Revendications

1. Chambre frigorifique ou chambre de refroidissement à basse température à thermorégulation, d'une capacité de 50 000 m³ et de plus, les évaporateurs du refroidisseur munis de ventilateurs étant dégelés en intervalles donnés et en déclenchant les ventilateurs, caractérisée en ce qu'une ouverture libre (2) est prévue dans le paroi limiteur (1) de la chambre frigorifique ou de refroidissement à basse température (3), fermée par une porte (9) de nature d'un clapet basculant, munie d'une isolation thermique et d'une commande électromécanique (12 à 16), celle-ci étant couplée au réglage du procédé de dégel de façon que la porte (9) s'ouvre automatiquement, à la fin du procédé de dégel, avant que les ventilateurs des évaporateurs démarrent de nouveau, et qu'elle se ferme automatiquement après un temps donné.

2. Chambre frigorifique ou chambre de refroidissement à basse température selon la revendication 1, caractérisée en ce que l'ouverture (2) est munie d'un cadre chauffable (6).

3. Chambre frigorifique ou chambre de refroidissement à basse température selon la revendication 1 ou 2, caractérisée en ce que l'état de fermeture de la porte (9) est assuré par un verrou électromagnétique réglable (11).

4. Chambre frigorifique ou chambre de refroidissement à basse température selon une ou plusieurs des revendications précédentes, caractérisée en ce qu'un rideau basculant ou rideau à bandes (17) est prévu devant l'ouverture (2) fermée par la porte (9).
